# FASCICULE DE BREVET EUROPEEN

(11) **EP 0 582 553 B1**
(45) Date de publication et mention de la délivrance du brevet: **03.01.1996**
(21) Numéro de dépôt: 93810549.1
(22) Date de dépôt: 03.08.1993
(51) Int. Cl.: A43B 5/04

(54) **Chaussure de ski en matière plastique**
Schischuh aus Kunststoff
Skiboot of plastics material

(30) Priorité: 07.08.1992 CH 2474/92
(43) Date de publication de la demande: 09.02.1994
(73) Titulaire: LANGE INTERNATIONAL S.A., CH-1700 Fribourg (CH)
(72) Inventeur: Bergamin, Mirco, I-31033 Castelfranco Veneto (TV) (IT)
(74) Mandataire: Meylan, Robert Maurice

(56) Documents cités:
- EP-A- 0 449 752
- FR-A- 2 654 903

## Description

La présente invention a pour objet une chaussure de ski en matière plastique comprenant une coque entourant le pied et le talon et une tige articulée sur la coque et dont la coque est munie, à l'arrière, d'une armature comprenant une partie en forme d'arceau.

La tige est soit en une seule pièce, en forme de collier, soit en deux pièces, l'une recouvrant l'avant de la jambe et l'autre l'arrière et pouvant être largement basculée vers l'arrière pour le chaussage.

La transmission des efforts de la jambe au ski lors de la prise de carre se faisant par la chaussure, notamment la coque, la rapidité et la précision de la transmission de ces efforts dépendent de la rigidité de la chaussure. Cette rigidité ne peut toutefois pas être augmentée sans augmentation de l'épaisseur de la matière plastique, c'est-à-dire du coût et du poids de la chaussure. En outre, la transmission des efforts se fait essentiellement par l'arrière du pied.

Du document FR-A- 2 654 903, on connaît une chaussure de ski comprenant un arceau rigide en forme de U dont les branches obliques sont articulées dans la semelle et sur lesquelles est articulée la tige en forme de collier. La tige étant articulée sur une pièce rigide elle-même articulée sur une partie rigide de la chaussure, la chaussure présente de meilleures qualités techniques.

L'invention a pour but d'augmenter la rigidité de la coque de la chaussure dans la zone arrière du pied sans augmenter l'épaisseur de la matière plastique, voire en pouvant réduire cette épaisseur.

La chaussure selon l'invention est caractérisée en ce que la partie en forme d'arceau forme la partie supérieure du talon de la chaussure et que ses extrémités sont reliées à l'articulation de la tige sur la coque par deux parties latérales ascendantes.

La rigidité peut être encore augmentée en reliant les extrémités des parties ascendantes entre elles. L'ensemble d'une telle armature est de préférence réalisé en une seule pièce.

Le dessin annexé représente une forme d'exécution de l'invention.

L'unique figure du dessin représente partiellement une chaussure de ski vue de 3/4 de l'arrière. Cette chaussure comprend une coque 1 entourant le pied et le talon et une tige 2, en forme de collier, articulée sur la coque en deux points opposés dont l'un, 3, est visible sur le dessin.

La coque est munie d'une armature comprenant une partie inférieure 4 en forme d'arceau logée dans une gorge de la coque de manière à être intégrée au talon de la chaussure et formant la partie supérieure de ce talon, dont la partie inférieure 5 est constituée par la matière plastique de la coque. La hauteur totale du talon et la forme de l'ensemble des parties 4 et 5 correspondent aux normes. A partir des extrémités de la partie 4, s'étendent deux parties ascendantes obliques 6 aboutissant aux articulations 3 du collier 2 sur la coque. Les extrémités des parties 6 sont elle-mêmes reliées entre elles par une partie 7 épousant la forme arrondie de la coque et passant sous le collier 2.

L'armature constituée des parties 4, 6, 7 peut être en métal, en matière synthétique ou minérale ou en un mélange de telles matières.

Les articulations 3 traversant l'armature, ces articulations sont également renforcées.

Si les parties 4 et 6 sont suffisamment rigides, la partie 7 de l'armature pourrait être éventuellement supprimée.

Ce mode de renforcement de la coque est applicable à tous les types de chaussures.

## Revendications

1. Chaussure de ski en matière plastique comprenant une coque (1) entourant le pied et le talon et une tige (2) articulée sur la coque et dont la coque est munie, à l'arrière, d'une armature comprenant une partie en forme d'arceau (4), caractérisée en ce que la partie en forme d'arceau (4) forme la partie supérieure du talon (5) de la chaussure et que ses extrémités sont reliées à l'articulation (3) de la tige sur la coque par deux parties latérales ascendantes (6).

2. Chaussure selon la revendication 1, caractérisée en ce que l'armature comprend une partie (7) reliant entre elles les extrémités des parties latérales ascendantes (6).

3. Chaussure selon la revendication 2, caractérisée en ce que l'armature est en une seule pièce.

4. Chaussure selon l'une des revendications 1 à 3, caractérisée en ce que les articulations (3) de la tige sur la coque traversent l'armature.

5. Chaussure selon l'une des revendications 1 à 4, caractérisée en ce que la partie en forme d'arceau (4) est logée dans une gorge de la coque.

## Claims

1. Plastic ski boot comprising a shell (1), surrounding the foot and the heel, and a leg part (2) articulated on the shell, the shell part of which is equipped, at the rear, with a reinforcement comprising a part (4) in the form of an arch, characterized in that the part (4) in the form of an arch forms the upper part of the heel (5) of the boot and in that the ends are connected to the articulation (3) of the leg part on the shell by two ascending lateral parts (6).

2. Boot according to Claim 1, characterized in that the reinforcement comprises a part (7) connecting together the ends of the ascending lateral parts (6).

3. Boot according to Claim 2, characterized in that the reinforcement is made in a single piece.

4. Boot according to one of Claims 1 to 3, characterized in that the articulations (3) of the leg part on the shell pass through the reinforcement.

5. Boot according to one of Claims 1 to 4, characterized in that the part (4) in the form of an arch is accommodated in a groove of the shell.

## Patentansprüche

1. Skistiefel aus Kunststoff mit einer Schale (1), welche Fuss und Ferse umgibt, und einem Schaft (2), welcher auf der Schale angelenkt ist, wobei die Schale hinten mit einer Versteifung versehen ist, die einen bogenförmigen Teil (4) aufweist, dadurch gekennzeichnet, dass der bogenförmige Teil (4) den oberen Teil der Ferse (5) des Stiefels bildet und dass seine Enden mit dem Gelenk (3) des Schaftes auf der Schale durch zwei aufwärts geneigte seitliche Teile (6) verbunden sind.

2. Stiefel nach Anspruch 1, dadurch gekennzeichnet, dass die Versteifung einen Teil (7) enthält, der die Enden der seitlichen aufwärts geneigte Teile (6) miteinander verbindet.

3. Stiefel nach Anspruch 2, dadurch gekennzeichnet, dass die Versteifung einteilig ist.

4. Stiefel nach einem der Ansprüche 1 bis 3, dadurch gekennzeichnet, dass die Gelenke (3) des Schaftes auf der Schale durch die Versteifung durchlaufen.

5. Stiefel nach einem der Ansprüche 1 bis 4, dadurch gekennzeichnet, dass der bogenförmige Teil (4) in einer Rinne der Schale eingesetzt ist.
